# EUROPÄISCHE PATENTSCHRIFT

(11) **EP 1 176 262 B1**
(45) Veröffentlichungstag und Bekanntmachung des Hinweises auf die Patenterteilung: **09.10.2002**
(21) Anmeldenummer: 00116360.9
(22) Anmeldetag: 28.07.2000
(51) Int. Cl.: E03F 3/04

(54) **Montagesystem zum Montieren und Fixieren einer Ablaufrinne**
System for mounting and fixing a drainage channel
Système pour le montage et la fixation d'un canal d'écoulement

(43) Veröffentlichungstag der Anmeldung: 30.01.2002
(73) Patentinhaber: Stemar GmbH, 78269 Volkertshausen (DE)
(72) Erfinder: Martin, Ewald, 78253 Elgeltingen (DE)
(74) Vertreter: Stürken, Joachim

(56) Entgegenhaltungen:
- DE-U- 9 406 004
- US-A- 5 718 537
- US-A- 5 735 637

## Beschreibung

### Stand der Technik

Die Erfindung bezieht sich auf ein Montagesystem zum Montieren und Fixieren einer Ablaufrinne auf einem Boden, bestehend im Wesentlichen aus Schenkelelementen, die an der Ablaufrinne anbringbar sind und sich von dieser weg erstrecken und Stützelementen, die mit ihrem einen Ende mit den Schenkelelementen zusammenwirken und mit ihrem anderen Ende zumindest mittelbar am Boden fixierbar sind.

Montagesysteme der vorstehenden Art sind hinlänglich bekannt. Sie dienen dazu, Ablaufrinnen, die in Großküchen, Molkereien, Metzgereien oder Kellereien eingesetzt werden, um entsprechende Flüssigkeiten, rieselförmig oder pastöse Materialien sowie Feststoffe über ein Ablaufsystem zu transportieren und zu entsorgen, auf einem Boden zu fixieren, bevor ein sogenannter Estrich (Feinboden) aufgebracht wird. Alternativ hierzu ist vorgesehen, solche Ablaufrinnen in vorgesehene Aussparungen in Fußböden einzulassen.

Die Montagesysteme dienen ebenfalls dazu, entsprechende Höhenunterschiede, die der Boden aufweist, auszugleichen.

Bekannte Montagesysteme, beispielsweise bekannt aus der DE 94 11 477 U, umfassen Schenkelelemente, die an der Außenwandung der zu fixierenden Ablaufrinne angebracht sind und sich von dieser weg erstrecken und Stützelemente, die die Ablaufrinne über die Schenkelelemente an den Boden fixieren.

Die Stützelemente selbst bestehen aus mit Gewinden versehenen Stangenelementen, wobei ein Ende des Stangenelements eine Bohrung in den Schenkelelement durchdringt, derart, dass das Schenkelelement auf seiner einen Seite auf einer auf das Gewinde aufgeschraubten Mutter aufliegt, und mit einer, auf der anderen Seite des Schenkelelements angeordneten weiteren Mutter gekontert wird.

Das dem Schenkelelement gegenüberliegende Ende der Gewindestange wird ebenfalls mittels Schrauben an dem Boden fest fixiert. Alternativ hierzu ist vorgesehen, dass den Schenkelelemente gegenüberliegenden Ende der Gewindestange in Schienen anzuordnen, so dass eine Längs- oder Querverschiebung zur Justierung der Ablaufrinne möglich ist.

Weitere Montagesysteme sind beispielsweise aus der EP 0 893 542 A2 bekannt. Die sich seitlich von der Ablaufrinne weg erstreckenden Schenkelelemente dienen dazu, zum einen die Außenwandungen der Ablaufrinne zu verstärken und zum anderen Stützelemente entsprechend aufzunehmen. Die Stützelemente sind, wie es bereits aus dem vorhergehenden Stand der Technik bekannt ist, derart ausgestaltet, dass eine auf einem Boden fixierbare Gewindestange sich nahezu senkrecht von diesem weg erstreckt und mit den Schenkelelementen zusammenwirkt, wobei zur Fixierung der Ablaufrinne Muttern vorgesehen sind, die auf der Gewindestange entsprechend aufgeschraubt werden.

Alle die, gemessen am Stand der Technik, bekannten Montagesysteme weisen den Nachteil auf, dass zur Fixierung der Ablaufrinne auf einem Boden Hilfswerkzeuge, wie Schraubenschlüssel, Schraubendreher oder ähnliches notwendig sind, die in der Regel zwar auf Baustellen vorrätig sind, jedoch insbesondere bei der Verlegung-von Ablaufrinnen über mehrere Meter unhandlich und in der Regel nicht ohne weiteres zugänglich sind. Zudem wird die Montage dadurch zeitlich aufwendiger.

Die Erfindung schlägt vor, zur Fixierung der Stützelemente an Schenkelelementen und am Boden Schnellspannelemente in Form von Keilen vorzusehen, wobei auch die Stützelemente selbst Schnellspannelemente in Form von Keilen enthalten.

### Vorteile der Erfindung

Aufgrund der Verwendung von Schnellspannsystemen in Form von Keilen wird ein im Vergleich zum Stand der Technik gänzlich anderer Weg beschritten. Der Erfindung liegt der Gedanke zu Grunde, bereits vormontierte Stützelemente an Ablaufrinnen anzubringen, wobei eine Fixierung ohne Werkzeug möglich ist.

Gedanklich kann dieses Grundprinzip weiterverfolgt werden, indem auch Teile des Stützelementes mittels Schnellspannsystemen ausgestattet sind, die ohne Werkzeug bedienbar sind. Hierfür ist insbesondere die Verbindung zwischen dem das Stützelement umfassenden Vertikalelement (Gewindestange) und dem Boden sowie Vertikalelement und einem Halter vorgesehen, wobei der Halter als Verbindungselement zwischen dem Vertikalelement und dem Schenkelelementen einsetzbar ist.

Vorzugsweise ist das Stützelement derart ausgebildet, dass dieses aus dem Vertikalelement, vorzugsweise einer Gewindestange besteht, wobei an dem einen Ende des Vertikalelements ein Halter angeordnet und auf dem dem Halter gegenüberliegenden Ende eine Aufnahmeeinrichtung zur Aufnahme eines weiteren Keils zur Anbringung des Vertikalelements an den Boden vorgesehen ist.

Der Halter selbst weist eine Aufnahmeeinrichtung zur Aufnahme des Vertikalelementes auf. Ferner ist an der Aufnahmeeinrichtung eine Ankerlasche vorgesehen, in die vorzugsweise der Keil zur Fixierung des Halters an dem Vertikalelement einschiebbar ist. Ferner weist der Halter eine weitere Aufnahmeeinrichtung auf, die dafür vorgesehen ist, den Halter an dem Schenkelelement anzubringen. Hierzu wird der Halter auf das Schenkelelement aufgeschoben und Teile des Halters greifen in die Ausnehmung, die an dem Schenkelelement angeordnet sind, ein. Zur Fixierung des Halters an dem Schenkelelement wird ein Keil an einer definierten Öffnung eingeschoben und der Halter wird gegen das Schenkelelement gedrückt, so dass der Halter in seiner Lage fixiert ist.

Die Ausnehmungen an dem Schenkelelement sind vorzugsweise gestanzt und in definierten Abständen auf der Längserstreckung des Schenkelelements angeordnet. Um eine optimale Fixierung des Halters zu gewährleisten, weist das Schenkelelement an seinem freien Ende einen Kragen auf, gegen das der Halter im fixierten Zustand ebenfalls gedrückt wird. Um das Aufschieben auf das Schenkelelement zu gewährleisten, weist der Kragen in definierten Abständen in der Längserstreckung der Schenkelelemente Ausnehmungen auf, die der Breite des Halters entsprechen.

Der Halter besteht vorzugsweise aus einem gestanzten Bleichteil, wobei zur Vergrößerung der Verwindungssteifigkeit vorgesehen ist, Versteifungselemente an dem Halter anzubringen.

Um eine variable Fixierung der Ablaufrinne senkrecht zur Längserstreckung der Ablaufrinne zu gewährleisten, ist das dem Halter gegenüberliegende Ende des Vertikalelements, verschieblich gelagert. Eine Realisierung dieser verschieblichen Lagerung besteht darin, dass ein in der Art ausgebildeter Nutenstein in einer Schiene verschieblich gelagert ist, wobei der Nutenstein das freie Ende des Vertikalelements aufnimmt und zusätzlich an den Nutenstein der Keil anbringbar ist, so dass eine Fixierung ermöglicht wird.

### Zeichnungen

Weitere vorteilhafte Ausgestaltungen gehen aus der nachstehenden Beschreibung und den Ansprüchen hervor.

Es zeigen:
- **Fig. 1**: eine perspektivische Ansicht auf die erfindungsgemäße Ablaufrinne zusammen mit den an der Ablaufrinne angeordneten Schenkelelementen;
- **Fig. 2**: eine perspektivische Ansicht auf die erfindungsgemäße Ablaufrinne zusammen mit dem entsprechenden Montagesystem;
- **Fig. 3**: eine erweiterte perspektivische Ansicht auf das erfindungsgemäße Montagesystem zusammen mit der Ablaufrinne gemäß Fig. 2;
- **Fig. 4**: eine Frontansicht auf das erfingungsgemäße Montagesystem zusammen mit der Ablaufrinne;
- **Fig. 5**: eine Seitenansicht auf die in Fig. 4 dargestellten Vorrichtung;
- **Fig. 6**: eine Detailansicht (Seitenansicht) der Anbringung des Schnellspannsystems an den Schenkelelementen beziehungsweise an den Stützelementen (zur Verdeutlichung ist im rechten Bildabschnitt das Schnellspannsystem an dem Schenkelelement nicht dargestellt).

### Beschreibung eines Ausführungsbeispiels

In Fig. 2 ist das erfindungsgemäße Montagesystem 1 dargestellt. Das Montagesystem 1 dient dazu, eine Ablaufsystem 2 wie sie in Fig. 1 dargestellt ist, auf einem Estrich (Rohboden) ohne zur Hilfenahme von Werkzeugen zu fixieren. Das Ablaufsystem 2 umfasst eine Ablaufrinne 3, die in ihrem Querschnitt beliebig ausgestaltet sein kann, und von der Außenwandung 5 einer Ablaufrinne 3 beabstandete Schenkelelemente 4 auf. Die Schenkelelemente 4 sind derart angeordnet, dass ein Ende unmittelbar mit der Außenwandung 5 der Ablaufrinne 3 verbunden ist, wobei das weitere freie Ende 6 des Schenkelelements 4 nahezu waagerecht von der Ablaufrinne 3 wegkragt. Das Schenkelelement 4 ist derart gestaltet, dass an seinem freien Ende 6 zusätzlich einen Kragen 7 aufweist und auf der von der Ablaufrinne 3 beabstandeten Fläche 8 Ausnehmungen 9 vorgesehen sind. Da die Ausnehmungen 9 ausgestanz sind, entstehen dadurch Öffnungen 10. Der Kragen 7 weist auf der Längserstreckung der Ablaufrinne 3 Aussparungen 11 auf.

Vorzugsweise ist bei dem in Fig. 1 dargestellten Ausführungsbeispiel das Schenkelelement 4 derart an der Ablaufrinne 3 angeordnet, dass ein Zwischenraum 12, der zwischen dem Schenkelelement 4 und dem freien Ende der Ablaufrinne 3 entsteht, vollständig geschlossen ist. Dadurch entfällt das notwendige kostenintensive Ausschäumen des Zwischenraums 12.

Zur Fixierung des AblaufSystems 2 auf einem in den Figuren nicht näher dargestellten Boden ist das erfindungsgemäße Montagesystem 1 vorgesehen, dass in den Figuren 2-6 sowohl perspektivisch, als auch in Front- und Seitenansicht dargestellt ist.

Das Montagesystem 1 umfasst ein Vertikalelement 13, das an seinem einen Ende 14 mit einem Halter 15 verbindbar ist. Vorzugsweise ist das Vertikalelement 13 als Gewindestange ausgebildet. An den dem Halter 15 gegenüberliegenden Ende des Vertikalelements 13 ist eine Halterung 16 vorgesehen, mittels der das Vertikalelement 13 auf dem Boden fixierbar ist.

An dem einen Ende 14 des Vertikalelements 13 ist zusätzlich eine Ankerlasche 17 vorgesehen, die mit dem Halter 15 zusammenwirkt. Der Halter 15 weist eine Bohrung 18 auf, die derart ausgestaltet ist, dass das Vertikalelement 13 die Bohrung 18 durchdringen kann. Die Ankerlasche 17 weist ebenfalls eine Bohrung 19 auf, die von dem Vertikalelement 13 durchdringbar ist. Der Halter 15 weist einen Schlitz 20 auf durch den die Ankerlasche 17, die ebenfalls einen Schlitz 21 aufweist, hindurchsteckbar ist.

Zur Fixierung des an dem Vertikalelement 13 in Pfeilrichtung 22 und entgegen der Pfeilrichtung 22 verschiebbaren Halters 15 ist ein Schnellspannelement in Form eines Keils 23 vorgesehen, der durch den Schlitz 21 der Ankerlasche 17 hindurchsteckbar ist. Durch Drücken des Keils 23 in Richtung eines Pfeils 24 wird die notwendige Klemmung zur Fixierung herbeigeführt.

Der Halter 15 besteht, bei den in den Figuren 1-6 dargestellten Ausführungsbeispiele aus einem Blechteil, wobei insbesondere die nicht mit den Schenkelelement 15 zusammenwirkenden Teile Verstärkungselement 25 aufweisen. Auf den zum Schenkelelement 4 hinweisenden Seite ist der Halter 15 derart ausgestaltet, dass dessen freies Ende unmittelbar an der Wandung des Schenkelelements 4 anliegt.

Zur Montage des Halters 15 an dem Schenkelelement und damit zur Fixierung des Ablaufsystems 2 ist an dem Schenkelelement 4 die Ausnehmung 11 vorgesehen, in die der Halter 15 eingeführt wird und so lange in Längsrichtung der Längserstreckung der Ablaufrinne 2 verschoben wird, bis der Halter 15 an Ausnehmungen 9 anschlägt.

Zur Fixierung des Halter ist vorgesehen, dass Schnellspannsystem in Form eines weiteren Keils 23 durch eine an dem Halter 15 vorgesehenen weitere Öffnung 26 hindurchzuschieben und mit diesem zu verspannen. Durch den Keil 23 wird der Halter zum einem gegen das Ende der Ablaufrinne 3 gepreßt und zum anderen gegen den Kragen 7 des Schenkelelements 4.

Um.die entsprechende Fixierung des Vertikalelements 13 an den Boden herbeizuführen, weist die Halterung 16 ebenfalls eine Aufnahmeeinrichtung 30 zur Aufnahme eines Schnellspannsystems beziehungsweise eines weiteren Keils 23 auf. Vorzugsweise ist die Halterung 16 in einer senkrecht zur Längserstreckung der Ablaufrinne 3 gelagerten Schiene angeordnet, so dass eine entsprechende Positionierung der Ablaufrinne 3 möglich ist. Auch hier erfolgt, sobald die exakte Lage der Ablaufrinne 3 ermittelt worden ist, die Fixierung mittels des Keils 23, der in die Ausnehmung 30 der Halterung 16 eingeschoben wird.

Alternativ zur Ausgestaltung des Vertikalelements als Gewindestange sind solche Elemente vorgesehen, die es erlauben, eine Klemmung zwischen dem Halter und dem Schnellspannsystem zu ermöglichen. Daher ist anstelle der Gewindestange auch jedes Bolzenelement denkbar, das im Bereich des Halters Einkerbungen aufweist, in die die Ankerlasche eingreifen kann.

Aufgrund des erfinderischen Montagesystem ist es möglich, Ablaufrinnen der vorstehenden Art ohne jegliches Werkzeug auf Estrichen (Rohböden) zu montieren beziehungsweise zu fixieren.

## Patentansprüche

1. Montagesystem (1) zum Montieren und Fixieren einer Ablaufrinne (3) auf einem Boden, bestehend im Wesentlichen aus
- Schenkelelementen (4) , die an der Ablaufrinne (3) anbringbar sind und sich von dieser weg erstrecken und
- Stützelementen , die mit ihrem einen Ende mit den Schenkelelementen (4) zusammenwirken und mit ihrem anderen Ende zumindest mittelbar am Boden fixierbar sind,
**dadurch gekennzeichnet, dass** zur Fixierung der Stützelemente (13, 15) an den Schenkelelementen (4) und am Boden Schnellspannelemente in Form von Keilen (23) vorgesehen sind, wobei auch die Stützelemente selbst Schnellspannelemente in Form von Keilen enthalten.

2. Montagesystem nach Anspruch 1, **dadurch gekennzeichnet, dass** die Stützelemente einen Halter (15) umfassen, der mit seiner einen Seite mit den Schenkelelementen (4) und mit der anderen Seite mit einem Vertikalelement (13) zusammenwirkt, an dem der Halter (15) verschiebbar und fixierbar ist.

3. Montagesystem nach Anspruch 2, **dadurch gekennzeichnet, dass** zur Fixierung des Halters (15) an dem Schenkelelement (4) Schnellspannelemente in Form von Keilen vorgesehen sind.

4. Montagesystem nach Anspruch 2, **dadurch gekennzeichnet, dass** zur Fixierung des Halters (15) an den Vertikalelement (13) Schnellspannelemente in Form von Keilen vorgesehen sind.

5. Montagesystem nach Anspruch 2, **dadurch gekennzeichnet, dass** zur Fixierung des dem Schenkelelements (4) gegenüberliegenden Ende des Vertikalelements (13) Schnellspannelemente in Form von Keilen vorgesehen sind.

6. Montagesystem nach mindestens einem der vorgehenden Ansprüche, **dadurch gekennzeichnet, dass** der Halter (15) eine Aufnahmeeinrichtung für das Schnellspannsystem zur Fixierung an den Schenkelelementen (4) und eine weitere Aufnahmeeinrichtung und ein Fixierelement zur Fixierung an dem Vertikalelement (13) umfasst.

7. Montagesystem nach Anspruch 6, **dadurch gekennzeichnet, dass** das Fixierelement ein Ankerlasche (17) umfasst, die durch den Halter (15) und das Vertikalelement (13) hindurchsteckbar ist und einen Schlitz (21) umfasst, in den der Keil (23) einsteckbar ist.

8. Montagesystem nach Anspruch 2, **dadurch gekennzeichnet, dass** das Vertikalelement (13) in Schienen verschiebbar ist.

9. Montagesystem nach Anspruch 2, **dadurch gekennzeichnet, dass** Schenkelelement Ausnehmungen aufweisen, in die zumindest Teile des Halters eingreifen.

## Claims

1. Installation system (1) for installing and fixing a drainage channel (3) on a floor, essentially comprising
- leg elements (4), which can be fitted on the drainage channel (3) and extend away from the latter, and
- supporting elements, which, by way of one end, interact with the leg elements (4) and, by way of their other end, can be fixed at least indirectly on the floor,
**characterized in that** quick-clamping elements in the form of wedges are provided for the purpose of fixing the supporting elements (13/15) on the leg elements (4) and on the floor, the supporting elements themselves also containing quick-clamping elements in the form of wedges.

2. Installation system according to Claim 1, **characterized in that** the supporting elements comprise a holder (15) which interacts, by way of one side, with the leg elements (4) and, by way of the other side, with a vertical element (13), on which the holder (15) can be displaced and fixed.

3. Installation system according to Claim 2, **characterized in that** quick-clamping elements in the form of wedges are provided for the purpose of fixing the holder (15) on the leg element (4).

4. Installation system according to Claim 2, **characterized in that** quick-clamping elements in the form of wedges are provided for the purpose of fixing the holder (15) on the vertical element (13).

5. Installation system according to Claim 2, **characterized in that** quick-clamping elements in the form of wedges are provided for the purpose of fixing that end of the vertical element (13) which is located opposite the leg element (4).

6. Installation system according to at least one of the preceding claims, **characterized in that** the holder (15) comprises an accommodating device for the quick-clamping system for fixing on the leg elements (4) and a further accommodating device and a fixing element for fixing the vertical element (13).

7. Installation system according to Claim 6, **characterized in that** the fixing element comprises an anchor plate (17) which can be inserted through the holder (15) and the vertical element (13) and comprises a slot (21), into which the wedge (23) can be inserted.

8. Installation system according to Claim 2, **characterized in that** the vertical element (13) can be displaced in rails.

9. Installation system according to Claim 2, **characterized in that** the leg element has recesses in which at least parts of the holder engage.

## Revendications

1. Système de montage (1) pour le montage et la fixation d'un canal d'écoulement (3) sur un sol, se composant essentiellement
- d'éléments de branches (4) qui peuvent être rapportés contre le canal d'écoulement (3) et s'étendent à l'écart de celui-ci et
- d'éléments de support, qui coopèrent avec l'une de leurs extrémités avec les éléments de branches (4) et peuvent être fixés au sol au moins indirectement avec leur autre extrémité,
**caractérisé en ce que** pour la fixation des éléments de support (13/15) aux éléments de branches (4) et au sol, des éléments de serrage rapide sont prévus en forme de clavettes, les éléments de support eux-mêmes contenant aussi des éléments de serrage rapide en forme de clavettes.

2. Système de montage selon la revendication 1, **caractérisé en ce que** les éléments de support comprennent une console (15) qui coopère avec l'un de ses côtés avec les éléments de branches (4) et avec son autre côté avec un élément vertical (13) sur lequel la console (15) peut être coulissée et fixée.

3. Système de montage selon la revendication 2, **caractérisé en ce que** pour la fixation de la console (15) à l'élément de branche (4), on prévoit des éléments de serrage rapide en forme de clavettes.

4. Système de montage selon la revendication 2, **caractérisé en ce que** pour la fixation de la console (15) à l'élément vertical (13) on prévoit des éléments de serrage rapide en forme de clavettes.

5. Système de montage selon la revendication 2, **caractérisé en ce que** pour la fixation de l'extrémité de l'élément vertical (13) opposée à l'élément de branche (4), on prévoit des éléments de serrage rapide en forme de clavettes.

6. Système de montage selon au moins l'une des revendications précédentes, **caractérisé en ce que** la console (15) comprend un dispositif de réception pour le système de serrage rapide pour la fixation aux éléments de branches (4) et un autre dispositif de réception et un élément de fixation pour la fixation à l'élément vertical (13).

7. Système de montage selon la revendication 6, **caractérisé en ce que** l'élément de fixation comprend une attache d'ancrage (17) qui peut être enfoncée à travers la console (15) et l'élément vertical (13) et qui comprend une fente (21), dans laquelle la clavette (23) peut être enfichée.

8. Système de montage selon la revendication 2, **caractérisé en ce que** l'élément vertical (13) peut coulisser dans des rails.

9. Système de montage selon la revendication 2, **caractérisé en ce que** l'élément de branche présente des évidements dans lesquels au moins des parties de la console viennent en prise.
